# EUROPÄISCHE PATENTSCHRIFT

(11) **EP 2 271 801 B1**
(45) Veröffentlichungstag und Bekanntmachung des Hinweises auf die Patenterteilung: **28.12.2011**
(21) Anmeldenummer: 09737986.1
(22) Anmeldetag: 08.04.2009
(51) Int. Cl.: D06F 58/00, D06F 58/02, D06F 58/04

(54) **ABLUFTTROCKNER MIT GEGENLUFTERKENNUNG SOWIE VERFAHREN ZU SEINEM BETRIEB**
VENTED DRYER HAVING COUNTER-FLOWING AIR AND METHOD FOR THE OPERATION THEREOF
SÈCHE-LINGE À ÉVACUATION AVEC DÉTECTION D'UN FLUX D'AIR À CONTRE-COURANT ET SON PROCÉDÉ DE FONCTIONNEMENT

(30) Priorität: 29.04.2008 DE 102008021376
(43) Veröffentlichungstag der Anmeldung: 12.01.2011
(73) Patentinhaber: BSH Bosch und Siemens Hausgeräte GmbH, 81739 München (DE)
(72) Erfinder: BACHE, Kai-Uwe, 10777 Berlin (DE); STEUSLOFF, Philipp, 10711 Berlin (DE); WISCHER, Andy, 39524 Kamern (DE)
(86) Internationale Anmeldenummer: PCT/EP2009/054246
(87) Internationale Veröffentlichungsnummer: WO 2009/132942

(56) Entgegenhaltungen:
- EP-A- 0 889 155
- EP-A- 1 921 201
- JP-A- 2004 181 151

## Beschreibung

Die Erfindung betrifft einen Ablufttrockner mit einer Trommel zur Trocknung von feuchter Wäsche mittels warmer Prozessluft, einer Heizeinrichtung zur Erwärmung der Prozessluft in einem ersten Prozessluftkanal vor der Trommel, in den ein Zuluftkanal mündet, einem zweiten Prozessluftkanal nach der Trommel, der in einen Abluftkanal übergeht, einem Gebläse und einem ersten Temperatursensor im ersten Prozessluftkanal, sowie ein Verfahren zu seinem Betrieb.

Ein solcher Ablufttrockner und ein solches Verfahren gehen hervor aus dem Dokument EP 0 889 155 A1.

Die Erfindung bezieht sich dabei auf einen Ablufttrockner mit Gegenlufterkennung, d.h. einer Erkennung eines entgegengesetzt zur betriebsmäßig vorgesehenen Fließrichtung fließenden Luftstromes (Gegenluftstromes), sowie ein Verfahren zu seinem Betrieb.

In einem Trockner, insbesondere Wäschetrockner, wird in einer im Allgemeinen sich drehenden Trommel befindliches Trockengut, insbesondere Wäsche, dadurch getrocknet, dass durch die Trommel und damit das Trockengut ein erwärmter Luftstrom durchgeleitet wird, welcher dem Trockengut Feuchte entzieht, wodurch das Trockengut allmählich getrocknet wird.

Der zugeführte Luftstrom ("Prozessluftstrom") wird in einer Zuführleitung (Zuluftkanal bzw. hierin "erster Prozessluftkanal") vor der Trommel (im Falle eines Wäschetrockners auch "Wäschetrommel") mittels einer Heizeinrichtung erhitzt und nach Durchgang durch die Trommel entweder nach außen abgeleitet (Ablufttrockner) oder einem Wärmetauscher zugeführt, in dem der Luftstrom abgekühlt wird und die dem Trockengut entzogene und im Luftstrom mitgeführte Feuchte als Kondensat ausfällt. Mischformen hiervon sind ebenfalls bekannt. Zur Beförderung der Luft wird im Allgemeinen ein Gebläse (Prozessluftgebläse) verwendet.

Bei einem Ablufttrockner wird die aus der Trommel herrührende feuchtwarme Luft durch einen Abluftausgang in den Aufstellraum oder über ein Abluftsystem ins Freie transportiert. In Abhängigkeit von den Witterungsbedingungen, insbesondere den Windverhältnissen, kann es dazu kommen, dass Luft über den Abluftausgang in den Ablufttrockner gedrückt wird. Dies kann zu einer Störung des in dem Ablufttrockner üblicherweise vorhandenen Systems zum Schutz vor Überhitzung führen. Zum Schutz vor Überhitzung ist nämlich in einem Ablufttrockner in der Regel in Strömungsrichtung der Prozessluft hinter der Heizeinrichtung und vor der Trommel ein Temperatursensor oder Temperaturbegrenzer angeordnet, der die Heizeinrichtung bei einer festgestellten Überhitzung im Ablufttrockner abstellen kann. Fließt die Prozessluft bei einer Störung der betriebsmäßig vorgesehenen Luftströmung durch ein Eindringen von Luft (Gegenluft) in einer zur vorgesehenen Richtung entgegengesetzten Richtung, kann von der Heizeinrichtung erhitzte Luft in entgegen gesetzter Richtung, d.h. weg von der Trommel, fließen. Diese heiße Luft kann in einen Zuluftkanal oder, falls vorhanden, in einen Umluftkanal fließen. Im Umluftkanal befinden sich in der Regel Flusen, so dass es unter sehr ungünstigen Umständen zu einer erhöhten Brandgefahr kommen kann. Jedenfalls kann ein heißer Luftstrom in entgegengesetzter Fließrichtung zu Störungen führen und ist daher unerwünscht.

Um eine Überhitzung des Ablufttrockners beim Auftreten eines entgegengesetzt strömenden Luftstroms zu verhindern, ist gegenwärtig im Allgemeinen ein zweiter Temperatursensor oder Temperaturbegrenzer notwendig.

Aufgabe der Erfindung ist es daher, einen Ablufttrockner bereitzustellen, der eine sichere Erkennung eines Auftretens eines Gegenluftstroms während des Betriebs des Ablufttrockners ermöglicht.

Erfindungsgemäß wird diese Aufgabe durch einen Ablufttrockner und durch ein Verfahren mit den Merkmalen des jeweiligen unabhängigen Anspruchs gelöst. Vorteilhafte Ausgestaltungen des erfindungsgemäßen Ablufttrockners und des erfindungsgemäßen Verfahrens sind in entsprechenden abhängigen Patentansprüchen aufgeführt.

Die Erfindung betrifft somit einen Ablufttrockner mit einer Trommel zur Trocknung von Trockengut mittels warmer Prozessluft, einer Heizeinrichtung zur Erwärmung der Prozessluft in einem ersten Prozessluftkanal vor der Trommel, in den ein Zuluftkanal mündet, einem zweiten Prozessluftkanal nach der Trommel, der in einen Abluftkanal übergeht, einem Gebläse und einem ersten Temperatursensor im ersten Prozessluftkanal, der Ablufttrockner eine Vorrichtung zur Erzeugung eines Wärmestaus am ersten Temperatursensor beim Auftreten eines Gegenluftstroms aufweist, welche bei Auftreten eines Gegenluftstroms von der Trommel in Richtung zur Heizeinrichtung eine Luftströmung im ersten Prozessluftkanal behindert und dadurch den Wärmestau am ersten Temperatursensor erzeugt.

Der Begriff "Temperatursensor", wie er hierin verwendet wird, ist breit auszulegen. Hierunter fällt beispielsweise jedweder Temperatursensor, der lediglich einen Temperaturwert misst und diesen Temperaturwert an eine geeignete Verarbeitungseinrichtung weiterleitet, beispielsweise eine Programmsteuerung des Ablufttrockners. Temperatursensor im Sinne der Erfindung ist außerdem eine solche Sensoreinrichtung, die als Ergebnis der Messung eines Temperaturwertes ohne den Umweg über eine Prozesssteuerung eine Maßnahme einleiten kann, beispielsweise das Unterbrechen eines Stromkreises. Eine derartige Sensoreinrichtung wird im Allgemeinen als "Temperaturwächter" bezeichnet. Ein Temperaturwächter kann beispielsweise aus einem Bimetallplättchen bestehen, das sich bei einer Temperaturänderung geeignet verformt und insbesondere bei Erreichen eines bestimmten oberen Temperaturgrenzwerts durch Betätigen eines entsprechend zugeordneten Schalters einen Stromkreis unterbrechen kann.

In einer bevorzugten Ausführungsform des Ablufttrockners ist die Vorrichtung zur Erzeugung eines Wärmestaus zwischen der Heizeinrichtung und der Trommel angeordnet.

Vorzugsweise ist die Vorrichtung zwischen dem ersten Temperatursensor und der Trommel angeordnet.

Der erste Temperatursensor dient im Allgemeinen zur Feststellung eines Wärmestaus. In einer bevorzugten Ausführungsform beträgt daher ein Abstand zwischen der Vorrichtung und dem ersten Temperatursensor von 1 bis 15 cm, insbesondere 2 bis 10 cm.

Die Vorrichtung ist vorzugsweise eine Klappvon-ichtung. Im Allgemeinen ändert diese Klappvorrichtung in Abhängigkeit von der Richtung eines Luftstroms im ersten Prozessluftkanal ihre Stellung.

Der Begriff "Klappvorrichtung" ist breit auszulegen. Insbesondere bedeutet der Begriff "Klappvorrichtung", dass es sich um eine Vorrichtung handelt, die im ersten Prozessluftkanal verschiedene Stellungen einnehmen kann, die sich in einer mehr oder weniger großen Behinderung eines Luftstroms im ersten Prozessluftkanal äußern.

Demzufolge sind Form und Anordnung der Klappvorrichtung nicht eingeschränkt, solange der Zweck der vorliegenden Erfindung erreicht wird. Beispielsweise kann es sich bei der Klappvorrichtung um ein im Wesentlichen ebenes, schwenkbares Plättchen handeln. Die Klappvorrichtung kann an ihrem einen Ende, an dem sie beispielsweise an einer Wand des ersten Prozessluftkreises oder am ersten Temperatursensor angeordnet ist, eine an die Anordnung geeignete Form aufweisen. Die Anordnung der Klappvorrichtung im Ablufttrockner wird im Allgemeinen über eine geeignete Verbindung erfolgen, die ein allfällig notwendiges Schwenken der Klappvorrichtung erlaubt, beispielsweise einen Scharniermechanismus.

Vorzugsweise ist die Klappvorrichtung mittels eines Scharnier- oder Federmechanismus an einer Wand des ersten Prozessluftkanals oder am ersten Temperatursensor angeordnet. Mehr bevorzugt ist die Klappvorrichtung mittels eines Scharniermechanismus an der Wand des ersten Prozessluftkanals oder am ersten Temperatursensor angeordnet.

Bei einem Scharniermechanismus kann beispielsweise ein ebenes Plättchen an einem Ende geeignet gebogen sein, um mit einer Haltevorrichtung, insbesondere einer Anordnung von einer Nase oder mehreren Nasen, an einer Wand des ersten Prozessluftkanals oder am ersten Sensor ein Scharnier zu bilden. Die Vorrichtung, hier das ebene Plättchen, ist somit drehbar an der Wand oder dem Sensor gelagert.

Die Form der Vorrichtung kann von einem ebenen Plättchen abweichen.

Erfindungsgemäß genügt im Allgemeinen die Anwesenheit einer einzigen Vorrichtung im Ablufttrockner. Allerdings kann in Ausführungsformen die Verwendung von zwei oder mehr Vorrichtungen zur Erzeugung eines Wärmestaus beim Auftreten eines Gegenluftstroms vorgesehen sein.

Die Änderung der Stellung der Vorrichtung im ersten Prozessluftkanal als Ergebnis einer variierenden Luftströmung, die auch als Auslenkung der Vorrichtung bezeichnet werden kann, wird vorzugsweise so gewählt, dass die Vorrichtung, insbesondere die Klappvorrichtung, bei einer Umkehr der Fließrichtung der Luft im ersten Prozessluftkanal wieder ihre vorige Stellung einnehmen kann. Vorzugsweise ist daher ein Winkel, den die Vorrichtung, insbesondere die Klappvorrichtung, mit der Fließrichtung der Luft bilden kann, geeignet begrenzt.

Erfindungsgemäß ist die Möglichkeit der Erzeugung eines Wärmestaus durch die Vorrichtung beim Auftreten eines Gegenluftstroms von Bedeutung. Es ist hierzu nicht erforderlich, dass eine Luftströmung im ersten Prozessluftkanal vollständig unterbrochen wird. Vorzugsweise schließt daher die Vorrichtung, insbesondere die Klappvorrichtung, in einem geöffneten, insbesondere in einem aufgeklappten Zustand, den ersten Prozessluftkanal nicht vollständig.

In einer bevorzugten Ausführungsform ist im erfindungsgemäßen Ablufttrockner ein zweiter Temperatursensor vorhanden. Bei Verwendung eines zweiten Temperatursensors, der ggf. ebenfalls mit einer weiteren Vorrichtung zur Erzeugung eines Wärmestaus kombiniert sein kann, erhöht sich die Betriebssicherheit des Ablufttrockners. Vorzugsweise ist ein zweiter Temperatursensor mit einer Programmsteuerung des Ablufttrockners verbunden.

Der erfindungsgemäße Ablufttrockner kann als reiner Ablufttrockner betrieben werden, bei dem die gesamte Menge einer aus der Trommel tretenden feuchtwarmen Prozessluft als Abluft in den Aufstellraum geleitet wird. Vorzugsweise wird der erfindungsgemäße Ablufttrockner jedoch mit einem Umluftanteil betrieben.

In einer bevorzugten Ausführungsform des erfindungsgemäßen Ablufttrockners mündet daher in den ersten Prozessluftkanal ein erstes Ende eines Umluftkanals und in den zweiten Prozessluftkanal ein zweites Ende des Umluftkanals.

Der Gehalt an Flusen in der aus der Trommel kommenden Prozessluft kann durch einen oder mehrere geeignete Flusenfilter verringert werden. Hierbei ist der Begriff "Flusenfilter" breit auszulegen. Beispielsweise zählt hierzu auch ein Wärmetauscher (Kondensator), in dem die aus der Trommel austretende feuchtwarme Luft, die zudem mit Flusen angereichert ist, durch Wärmeaustausch mit einem geeigneten Kühlmedium (Zuluft bzw. Kühlluft in einem optional vorhandenen Luft-Luft-Wärmetauscher; Kältemittel im Verdampfer einer optional vorhandenen Wärmepumpe) abgekühlt wird und in der Prozessluft enthaltene Feuchtigkeit kondensiert. Der feuchte Kondensator kann als eine Art Flusenfilter wirken. Darüber hinaus können auch Netze mit verschiedenen Maschengrößen als Flusenfilter eingesetzt werden. Erfindungsgemäß ist bevorzugt, dass der Ablufttrockner in der Ausführungsform mit einem Umluftkanal eine Flusenfalle im Umluftkanal aufweist.

Der erfindungsgemäße Ablufttrockner kann mit oder ohne einen Wärmetauscher zur Kondensation der in der warmen Prozessluft nach Durchgang durch die Trommel enthaltenen Feuchtigkeit betrieben werden.

Vorzugsweise wird erfindungsgemäß ein Auftreten eines Gegenluftstroms in Form eines optischen und/oder akustischen Signals angezeigt. Hierzu könnte als Anzeigemittel beispielsweise eine akustische Signalanzeige verwendet werden, wie z.B. ein oder mehrere Geber mit unterschiedlichen Geräuschen oder Tönen, oder ein Sprachsynthesizer mit einer Nachricht wie z.B. "Gegenluft" oder "Überhitzung". Eine entsprechende Information kann auch über eine optische Signalanzeige (LED oder LCD) erfolgen.

In einer bevorzugten Ausführungsform weist daher der Ablufttrockner Anzeigemittel für ein Auftreten eines Gegenluftstroms auf.

Gegenstand der Erfindung ist außerdem ein Verfahren zum Betrieb eines Ablufttrockners, mit einer Trommel zur Trocknung von feuchter Wäsche mittels warmer Prozessluft, einer Heizeinrichtung zur Erwärmung der Prozessluft in einem ersten Prozessluftkanal vor der Trommel, in den ein Zuluftkanal mündet, einem zweiten Prozessluftkanal nach der Trommel, der in einen Abluftkanal übergeht, einem Gebläse, einem ersten Temperatursensor im ersten Prozessluftkanal und einer Vorrichtung zur Erzeugung eines Wärmestaus beim Auftreten eines Gegenluftstroms, wobei beim Auftreten eines Gegenluftstroms von der Trommel in Richtung zur Heizeinrichtung die Vorrichtung eine Luftströmung im ersten Prozessluftkanal behindert und einen Wärmestau am ersten Temperatursensor erzeugt.

Bei diesem Verfahren ist es bevorzugt, dass der erste Temperatursensor bei Erreichen eines vorgegebenen maximalen Temperaturwertes Tₘₐₓ die Heizeinrichtung abschaltet und/oder das Auftreten eines Gegenluftstroms mit einem Anzeigemittel anzeigt. Der vorgegebene Temperaturwert Tₘₐₓ wird geeignet in Abhängigkeit von Faktoren wie beispielsweise dem Abstand des ersten Temperatursensors von der Vorrichtung, dem Ort der Anordnung des zweiten Temperatursensors und/oder der Ausgestaltung der Luftwege (erster und zweiter Prozessluftkanal, Umluftkanal, usw.) festgelegt.

Vorzugsweise sind der erste und, sofern vorhanden, ein zweiter Temperatursensor mit einer Programmsteuerung des Ablufttrockners verbunden.

Der erfindungsgemäße Ablufttrockner hat den Vorteil, dass ein Auftreten eines Gegenluftstroms sicher erkannt werden kann, worauf automatisch oder durch einen Benutzer des Ablufttrockners geeignete Gegenmaßnahmen, insbesondere eine Abschaltung der Heizung des Ablufttrockners, eingeleitet werden können. Aufgrund der Erfindung erübrigt sich die Verwendung eines zweiten Temperatursensors.

Weitere Einzelheiten der Erfindung ergeben sich unter Bezugnahme auf die Figuren 1 bis 3 aus der nachfolgenden Beschreibung eines nicht einschränkenden Ausführungsbeispiels.
Figur 1 zeigt in teilweiser Schnittansicht einen Ablufttrockner.
Figur 2 zeigt einen Ausschnitt aus dem Ablufttrockner von Fig. 1, in dem der relevante Teil eines ersten Prozessluftkanals sichtbar ist.
Figur 3 zeigt eine Ansicht eines vergrößerten Teils des Ausschnitts von Figur 2 entlang des in Figur 2 gezeichneten ausgefüllten Pfeils.

In Figur 1 ist in teilweiser Schnittansicht ein Ablufttrockner 1 dargestellt. Dieser weist in seinem oberen Teil eine Programmsteuerung 17 auf, die von einer Bedienungshandhabe 19 einstellbar ist und bevorzugt eine hier nicht dargestellte Fuzzy-Prozessor-Steuerung enthalten kann. 18 bedeutet ein optisches oder akustisches Anzeigemittel für verschiedene Zustände des Ablufttrockners 1, insbesondere das Auftreten eines Gegenluftstroms.

Der Ablufttrockner 1 weist eine Trommel 2 auf, die über einen Topf 20 von einer Beschickungstür 21 aus zugänglich ist und über die zu trocknende Wäschestücke in die Trommel 2 eingebracht und wieder entnommen werden können.

An der Rückseite des Ablufttrockners 1 ist eine Zuluftöffnung 22 vorhanden, in die über ein Gebläse 11 Luft von außerhalb angesaugt und über einen Zuluftkanal 5 in einen ersten Prozessluftkanal 4 geleitet wird. Vom ersten Prozessluftkanal 4 strömt die frische Prozessluft (auch als "Zuluft" bezeichnet) über eine Heizeinrichtung 3 weiter zum Eingang 23 der Trommel 2. Zwischen der Heizeinrichtung 3 und der Trommel befindet sich bei der in Fig. 1 gezeigten Ausführungsform im ersten Prozessluftkanal 4 zwischen der Heizeinrichtung 3 und der Trommel 2 ein erster Temperatursensor 13, eine als Klappvorrichtung ausgestaltete Vorrichtung 12 zur Erzeugung eines Wärmestaus sowie ein zweiter Temperatursensor 25. Der zweite Temperatursensor 25 erfasst in vorbestimmten Zeitintervallen periodisch die Temperatur der Prozessluft und führt den Messwert der Programmsteuerung 17 zu.

In Fig. 1. zeigen die Pfeile die Fließrichtung von Luft bei einem betriebsmäßig vorgesehenen, d.h. normalen Betrieb des Ablufttrockners 1. Bei diesem normalen Betrieb des Ablufttrockners drückt die von der Heizeinrichtung 3 kommende warme Luft (im ersten und zweiten Prozessluftkanal als "Prozessluft" bezeichnet) die Klappvorrichtung 12 weg vom ersten Temperatursensor 13 in Richtung einer Wand 28 des ersten Prozessluftkanals 4. Die Klappvorrichtung 12 ist über einen Scharniermechanismus 14 mit der Wand 28 verbunden. Die erwärmte Prozessluft kann somit frei strömen und durchquert zunächst die Trommel 2. Anschließend strömt die dann mit Feuchtigkeit beladene warme Prozessluft am Trommelausgang 24 durch einen zweiten Prozessluftkanal 8, in dem sich zunächst ein zweites Flusensieb 26 befindet. Die Prozessluft strömt weiter durch den zweiten Prozessluftkanal 8, der sich bei der in Fig. 1 gezeigten Ausführungsform in einen Umluftkanal 7 und einen Abluftkanal 9 aufspaltet. Andere Ausführungsformen, bei denen insbesondere ein Umluftkanal weggelassen ist, sind denkbar. Ein Teil der Prozessluft aus der Trommel 2 gelangt somit gemäß Fig. 1 über den Abluftkanal 9 zu einem Abluftausgang 27, von wo aus die Prozessluft als Abluft in den Aufstellraum des Ablufttrockners oder in ein hier nicht gezeigtes Abluftsystem strömt. Der restliche Teil der Prozessluft fließt bei dieser Ausführungsform durch den Umluftkanal 7, in dem eine Flusenfalle 29 angeordnet ist, über das Gebläse 11 und die Heizeinrichtung 3 zurück in die Trommel 2. Der Ablufttrockner 1 dieser Ausführungsform arbeitet somit nach dem Abluftprinzip mit einem Umluftanteil. Bei der in Fig. 1 gezeigten Ausführungsform des erfindungsgemäßen Ablufttrockners können die relativen Anteile an Zuluft und Umluft über ein erstes Ventil 15 (hier als Klappe ausgestaltet) im Zuluftkanal 5 und ein zweites Ventil 16 (hier ebenfalls als Klappe ausgestaltet) im Umluftkanal 7 eingestellt werden.

Bei einer Störung dieses betriebsmäßig vorgesehenen Ablaufs durch das Auftreten einer Gegenluftströmung fließt Prozessluft von der Trommel 1 in Richtung der Heizeinrichtung 3. Die Vorrichtung (Klappvorrichtung) 12 wird durch Drehung um den Scharniermechanismus 14 ausgelenkt, so dass die von einem Zulufteingang 22 angesaugte Zuluft nach der Erwärmung durch die Heizeinrichtung 3 nicht weiter fließen kann und sich vor der Vorrichtung 12 staut. Es kommt zu einem Wärmestau, der von dem ersten Temperatursensor 13 registriert werden kann, so dass geeignete Abhilfemaßnahmen (z.B. Abschalten oder Reduzieren einer Heizleistung der Heizeinrichtung 3) automatisch oder manuell ergriffen werden können.

Figur 2 zeigt einen Ausschnitt aus dem Ablufttrockner von Fig. 1, in dem der relevante Teil eines ersten Prozessluftkanals 4 sichtbar ist. Gezeigt wird eine Heizeinrichtung 3, oberhalb derer sich in der normalen, d.h. betriebsmäßig vorgesehenen Strömungsrichtung der Luft, hier angezeigt durch zwei offene Pfeile, ein erster Temperatursensor 13, eine Vorrichtung 12 zur Erzeugung eines Wärmestaus und ein zweiter Temperatursensor 25 befinden. 28 bedeutet eine Wand des ersten Prozessluftkanals 4.

In Fig. 2 ist die Vorrichtung 12 zur Erzeugung eines Wärmestaus in einem ausgeklappten Zustand gezeigt, d.h. in einem Zustand nach dem Auftreten eines Gegenluftstromes, durch den es am ersten Temperatursensor 13 aufgrund der Behinderung des Luftstromes der Luft von der Heizvorrichtung 3 zu einem Wärmestau kommt. Die Vorrichtung 12 ist an einer Wand 28 des ersten Prozessluftkanals 4 angebracht.

Der kleine offene Pfeil zeigt den behinderten Luftstrom von der Heizeinrichtung 3. Die beiden großen offenen Pfeile zeigen einen Gegenluftstrom an, der zum Ausklappen der Vorrichtung 12 geführt hat. Der erste Temperatursensor 13 kann einen aufgrund des Wärmestaus erhöhten Wert der Lufttemperatur registrieren. 25 bedeutet einen zweiten Temperatursensor, der zu einer erhöhten Betriebssicherheit des Ablufttrockners beiträgt.

Figur 3 zeigt eine Draufsicht auf einen vergrößerten Teil des Ausschnitts von Figur 2. Die Draufsicht erfolgt entlang des in Figur 2 gezeichneten ausgefüllten Pfeils. Die beiden möglichen Richtungen des Luftstroms sind durch einen Doppelpfeil illustriert. In Figur 3 ist zu erkennen, dass die Vorrichtung 12 zur Erzeugung eines Wärmestaus bei Vorhandensein eines Gegenluftstroms an einem Ende gebogen ist, um an einer Stelle der Wand 28 des hier nicht näher gezeigten ersten Prozessluftkanals einen Scharniermechanismus 14 zu bilden, in dem die Vorrichtung 12 drehbar gelagert ist. 13 bedeutet einen ersten Temperatursensor 13, der einen aufgrund der aufgeklappten Vorrichtung 12 erzeugten Wärmestau registriert.

## Patentansprüche

1. Ablufttrockner (1) mit einer Trommel (2) zur Trocknung von feuchter Wäsche mittels warmer Prozessluft, einer Heizeinrichtung (3) zur Erwärmung der Prozessluft in einem ersten Prozessluftkanal (4) vor der Trommel (2), in den ein Zuluftkanal (5) mündet, einem zweiten Prozessluftkanal (8) nach der Trommel (2), der in einen Abluftkanal (9) übergeht, einem Gebläse (11) und einem ersten Temperatursensor (13) im ersten Prozessluftkanal (4), **dadurch gekennzeichnet, dass** der Ablufttrockner eine Vorrichtung (12) zur Erzeugung eines Wärmestaus am ersten Temperatursensor (13) beim Auftreten eines Gegenluftstroms aufweist, welche bei Auftreten eines Gegenluftstroms von der Trommel (2) in Richtung zur Heizeinrichtung (3) eine Luftströmung im ersten Prozessluftkanal (4) behindert und dadurch den Wärmestau am ersten Temperatursensor (13) erzeugt.

2. Ablufttrockner (1) nach Anspruch 1, **dadurch gekennzeichnet, dass** die Vorrichtung (12) zur Erzeugung eines Wärmestaus zwischen der Heizeinrichtung (3) und der Trommel (2) angeordnet ist.

3. Ablufttrockner (1) nach einem der Ansprüche 1 und 2, **dadurch gekennzeichnet, dass** die Vorrichtung (12) zwischen dem ersten Temperatursensor (13) und der Trommel (2) angeordnet ist.

4. Ablufttrockner (1) nach einem der Ansprüche 1 bis 3, **dadurch gekennzeichnet, dass** ein Abstand zwischen der Vorrichtung (12) und dem ersten Temperatursensor (13) von 1 bis 15 cm beträgt.

5. Ablufttrockner (1) nach einem Ansprüche 1 und 2, **dadurch gekennzeichnet, dass** die Vorrichtung (12) eine Klappvorrichtung (12) ist.

6. Ablufttrockner (1) nach Anspruch 5, **dadurch gekennzeichnet, dass** die Klappvorrichtung (12) mittels eines Scharnier- oder Federmechanismus (14) an einer Wand (28) des ersten Prozessluftkanals (4) oder am ersten Temperatursensor (13) angeordnet ist.

7. Ablufttrockner (1) nach Anspruch 6, **dadurch gekennzeichnet, dass** die Klappvorrichtung (12) mittels eines Scharniermechanismus. (14) an der Wand (28) des ersten Prozessluftkanals (4) oder am ersten Temperatursensor (13) angeordnet ist.

8. Ablufttrockner (1) nach Anspruch 5, **dadurch gekennzeichnet, dass** die Klappvorrichtung (12) in einem aufgeklappten Zustand den ersten Prozessluftkanal (4) nicht vollständig schließt.

9. Ablufttrockner (1) nach einem der vorigen Ansprüche, **dadurch gekennzeichnet, dass** ein zweiter Temperatursensor (25) vorhanden ist.

10. Ablufttrockner (1) nach einem der vorigen Ansprüche, **dadurch gekennzeichnet, dass** in den ersten Prozessluftkanal (4) ein erstes Ende (6) eines Umluftkanals (7) mündet und in den zweiten Prozessluftkanal (8) ein zweites Ende (10) des Umluftkanals (7) mündet.

11. Ablufttrockner (1) nach Anspruch 10, **dadurch gekennzeichnet, dass** der Ablufttrockner (1) im Umluftkanal (7) eine Flusenfalle (29) aufweist.

12. Ablufttrockner (1) nach einem der vorigen Ansprüche, **dadurch gekennzeichnet, dass** der Ablufttrockner (1) Anzeigemittel (18) für ein Auftreten eines Gegenluftstroms aufweist.

13. Verfahren zum Betrieb eines Ablufttrockners (1), mit einer Trommel (2) zur Trocknung von feuchter Wäsche mittels warmer Prozessluft, einer Heizeinrichtung (3) zur Erwärmung der Prozessluft in einem ersten Prozessluftkanal (4) vor der Trommel (2), in den ein Zuluftkanal (5) mündet, einem zweiten Prozessluftkanal (8) nach der Trommel (2), der in einen Abluftkanal (9) übergeht, einem Gebläse (11), einem ersten Temperatursensor (13) im ersten Prozessluftkanal (4), **dadurch gekennzeichnet, dass** eine Vorrichtung (12) zur Erzeugung eines Wärmestaus beim Auftreten eines Gegenluftstroms am ersten Temperatursensor (13) vorgesehen ist, wobei bei Auftreten eines Gegenluftstroms von der Trommel (2) in Richtung zur Heizeinrichtung (3) die Vorrichtung (12) eine Luftströmung im ersten Prozessluftkanal (4) behindert und dadurch den Wärmestau am ersten Temperatursensor (13) erzeugt.

14. Verfahren nach Anspruch 13, **dadurch gekennzeichnet, dass** der erste Temperatursensor (13) bei Erreichen eines vorgegebenen maximalen Temperaturwertes Tₘₐₓ die Heizeinrichtung (3) abschaltet und/oder das Auftreten eines Gegenluftstroms mit einem Anzeigemittel (18) anzeigt.

## Claims

1. Vented dryer (1) with a drum (2) for drying moist laundry by means of warm process air, a heating device (3) for heating the process air in a first process air channel (4) upstream of the drum (2), into which an air feed channel (5) opens, a second process air channel (8) downstream of the drum (2), which goes over into an exhaust air channel (9), a fan (11) and a first temperature sensor (13) in the first process air channel (4), **characterised in that** the exhaust air dryer comprises a device (12) for producing a heat build-up at the first temperature sensor (13) when a counter air flow arises, which on occurrence of a counter air flow from the drum (2) in direction towards the heating device (3) obstructs an air flow in the first process air channel (4) and thereby produces the heat build-up at the first temperature sensor (13).

2. Vented dryer (1) according to claim 1, **characterised in that** the device (12) for producing a heat build-up is arranged between the heating device (3) and the drum (2).

3. Vented dryer (1) according to one of claims 1 and 2, **characterised in that** the device (12) is arranged between the first temperature sensor (13) and the drum (2).

4. Vented dryer (1) according to any one of claims 1 to 3, **characterised in that** a spacing between the device (12) and the first temperature sensor (13) is 1 to 15 centimetres.

5. Vented dryer (1) according to one of claims 1 and 2, **characterised in that** the device (12) is flap device (12).

6. Vented dryer (1) according to claim 5, **characterised in that** the flap device (12) is arranged by means of a hinge mechanism or spring mechanism (14) at a wall (28) of the first process air channel (4) or at the first temperature sensor (13).

7. Vented dryer (1) according to claim 6, **characterised in that** the flap device (12) is arranged by means of a hinge mechanism (14) at the wall (28) of the first process air channel (4) or at the first temperature sensor (13).

8. Vented dryer (1) according to claim 5, **characterised in that** the flap device (12) in a folded-back state does not completely close the first process air channel (4).

9. Vented dryer (1) according to any one of the preceding claims, **characterised in that** a second temperature sensor (25) is present.

10. Vented dryer (1) according to any one of the preceding claims, **characterised in that** a first end (6) of an air circulation channel (7) opens into the first process air channel (4) and a second end (10) of the air circulation channel (7) opens into the second process air channel (8).

11. Vented dryer (1) according to claim 10, **characterised in that** the vented dryer (1) has a lint trap (29) in the air circulation channel (7).

12. Vented dryer (1) according to one any of the preceding claims, **characterised in that** the vented dryer (1) comprises indicating means (18) for the occurrence of a counter air flow.

13. Device for operating a vented dryer (1) with a drum (2) for drying moist laundry by means of warm process air, a heating device (3) for heating the process air in a first process air channel (4) upstream of the drum (2), into which an air feed channel (5) opens, a second process air channel (8) downstream of the drum (2), which goes over into an exhaust air channel (9), a fan (11) and a first temperature sensor (13) in the first process air channel (4), **characterised in that** a device (12) for producing a heat build-up at the first temperature sensor (13) when a counter air flow arises is provided, wherein when a counter air flow arises the device (12) obstructs an air flow in the first process air channel (4) from the drum (2) in direction towards the heating device (3) and thereby produces the heat build-up of the first temperature sensor (13).

14. Method according to claim 13, **characterised in that** the first temperature sensor (13) when a predetermined maximum temperature value Tₘₐₓ is reached switches off the heating device (3) and/or indicates by an indicating means (18) the occurrence of a counter air flow.

## Revendications

1. Sèche-linge à évacuation (1) doté d'un tambour (2) pour le séchage de linge humide au moyen d'air de processus chaud, d'un dispositif de chauffage (3) destiné à échauffer l'air de processus dans un premier canal d'air de processus (4) en amont du tambour (2), dans lequel canal d'air de processus débouche un canal d'air d'arrivée (5), dans un deuxième canal d'air de processus (8) en aval du tambour (2), lequel se transforme en un canal d'air d'évacuation (9), d'un ventilateur (11) et d'un premier capteur de température (13) placé dans le premier canal d'air de processus (4), **caractérisé en ce que** le sèche-linge à évacuation présente un dispositif (12) destiné à générer une accumulation de chaleur sur le premier capteur de température (13) lors de l'apparition d'un contre-courant d'air, lequel dispositif, lors de l'apparition d'un contre-courant d'air du tambour (2) en direction du dispositif de chauffage (3) empêche un courant d'air dans le premier canal d'air de processus (4) et génère ainsi l'accumulation de chaleur sur le premier capteur de température (13).

2. Sèche-linge à évacuation (1) selon la revendication 1, **caractérisé en ce que** le dispositif (12) destiné à générer une accumulation de chaleur est disposé entre le dispositif de chauffage (3) et le tambour (2).

3. Sèche-linge à évacuation (1) selon l'une quelconque des revendications 1 et 2, **caractérisé en ce que** le dispositif (12) est disposé entre le premier capteur de température (13) et le tambour (2).

4. Sèche-linge à évacuation (1) selon l'une quelconque des revendications 1 à 3, **caractérisé en ce qu'**un écart entre le dispositif (12) et le premier capteur de température (13) est de 1 à 15 cm.

5. Sèche-linge à évacuation (1) selon l'une quelconque des revendications 1 et 2, **caractérisé en ce que** le dispositif (12) est un dispositif à clapet (12).

6. Sèche-linge à évacuation (1) selon la revendication 5, **caractérisé en ce que** le dispositif à clapet (12) est disposé sur une paroi (28) du premier canal d'air de processus (4) ou sur le premier capteur de température (13) au moyen d'un mécanisme à charnière ou à ressort (14).

7. Sèche-linge à évacuation (1) selon la revendication 6, **caractérisé en ce que** le dispositif à clapet (12) est disposé sur la paroi (28) du premier canal d'air de processus (4) ou sur le premier capteur de température (13) au moyen d'un mécanisme à charnière (14).

8. Sèche-linge à évacuation (1) selon la revendication 5, **caractérisé en ce que** le dispositif à clapet (12), dans un état ouvert, n'obture pas complètement le premier canal d'air de processus (4).

9. Sèche-linge à évacuation (1) selon l'une quelconque des revendications précédentes, **caractérisé en ce qu'**un deuxième capteur de température (25) est présent.

10. Sèche-linge à évacuation (1) selon l'une quelconque des revendications précédentes, **caractérisé en ce qu'**une première extrémité (6) d'un canal de circulation d'air (7) débouche dans le premier canal d'air de processus (4) et **en ce qu'**une deuxième extrémité (10) du canal de circulation d'air (7) débouche dans le deuxième canal d'air de processus (8).

11. Sèche-linge à évacuation (1) selon la revendication 10, **caractérisé en ce que** le sèche-linge à évacuation (1) présente un piège à peluches (29) dans le canal de circulation d'air (7).

12. Sèche-linge à évacuation (1) selon l'une quelconque des revendications précédentes, **caractérisé en ce que** le sèche-linge à évacuation (1) présente des moyens d'indication (18) pour une apparition d'un contre-courant d'air.

13. Procédé destiné au fonctionnement d'un sèche-linge à évacuation (1) doté d'un tambour (2) pour le séchage de linge humide au moyen d'air de processus chaud, d'un dispositif de chauffage (3) destiné à échauffer l'air de processus dans un premier canal d'air de processus (4) en amont du tambour (2), dans lequel canal d'air de processus débouche un canal d'air d'arrivée (5), dans un deuxième canal d'air de processus (8) en aval du tambour (2), lequel se transforme en un canal d'air d'évacuation (9), d'un ventilateur (11), d'un premier capteur de température (13) placé dans le premier canal d'air de processus (4), **caractérisé en ce qu'**un dispositif (12) destiné à générer une accumulation de chaleur lors de l'apparition d'un contre-courant d'air est prévu sur le premier capteur de température (13), le dispositif (12) empêchant un courant d'air dans le premier canal d'air de processus (4) lors de l'apparition d'un contre-courant d'air du tambour (2) en direction du dispositif de chauffage (3) et générant ainsi l'accumulation de chaleur sur le premier capteur de température (13).

14. Procédé selon la revendication 13, **caractérisé en ce que** le premier capteur de température (13) arrête le dispositif de chauffage (3) lorsqu'une valeur de température maximale prédéfinie Tₘₐₓ est atteinte et/ou indique l'apparation d'un contre-courant d'air à l'aide d'un moyen d'indication (18).
